# EUROPÄISCHE PATENTSCHRIFT

(11) **EP 1 931 176 B1**
(45) Veröffentlichungstag und Bekanntmachung des Hinweises auf die Patenterteilung: **05.10.2011**
(21) Anmeldenummer: 07018627.5
(22) Anmeldetag: 25.10.2006
(51) Int. Cl.: H05B 3/50

(54) **Eine elektrische Heizvorrichtung und Verfahren zur Herstellung derselben**
An electrical heating device and its method of manufacturing
Dispositif de chauffage électrique et son procédé de fabrication

(43) Veröffentlichungstag der Anmeldung: 11.06.2008
(62) Teilanmeldung aus: 06022338.5
(73) Patentinhaber: Eberspächer catem GmbH & Co. KG, 76863 Herxheim bei Landau (DE)
(72) Erfinder: Niederer, Michael, 76889 Kapellen-Drusweiler (DE); Bohlender, Franz, 76870 Kandel (DE)
(74) Vertreter: Grünecker, Kinkeldey, Stockmair & Schwanhäusser Anwaltssozietät

(56) Entgegenhaltungen:
- FR-A- 2 331 229

## Beschreibung

Die vorliegende Erfindung betrifft ein wärmeerzeugendes Element mit wenigstens einem PTC-Heizelement, beidseitig flächig daran anliegenden Leiterbahnen und einem Rahmen, welcher wenigstens eine Rahmenöffnung zur Aufnahme des wenigstens einen PTC-Heizelementes ausbildet.

Ein derartiges wärmeerzeugendes Element ist als Teil eines Zuheizers für ein Kraftfahrzeug beispielsweise aus der EP 0 350 528 bekannt. Weitere wärmeerzeugende Elemente sind beispielsweise aus der DE 32 08 802, DE 30 46 995 oder DE 28 04 749 bekannt.

Grundsätzlich besteht bei derartigen gattungsbildenden wärmeerzeugenden Elementen das Problem, dass durch gute mechanische Kontaktierung zwischen der Leiterbahn und dem PTC-Element ein geringer Übergangswiderstand bereitgestellt werden soll, so dass eine Bestromung des wärmeerzeugenden Elementes ohne substantielle Erwärmung an der Phasengrenze zu dem PTC-Element möglich ist. Dieses Erfordernis wird insbesondere relevant, wenn das wärmeerzeugende Element mit hohen Betriebsspannungen von etwa 500 Volt oder mehr bestromt werden soll.

Bei gattungsgemäßen elektrischen Heizvorrichtungen wird die Leiterbahn, welche üblicherweise durch eine elektrisch leitende Blechbahn gebildet wird, durch eine das wärmeerzeugende Element umgebende Hülse gekapselt, welche die Leiterbahn mit gewissem Druck gegen das wenigstens eine PTC-Element anlegt (so DE 32 08 802). Bei diesem Stand der Technik wird das PTC-Element mit den beiderseitig anliegenden Leiterbahnen mit einer metallischen Hülse umgeben, die innenseitig mit Silikonkautschuk beschichtet ist, so dass die leitenden Blechbahnen isolierend in der Hülse gehalten sind. Diese Anordnung allein reicht nicht zum Aufbau eines hinreichenden Anpressdrucks zum Andrücken der Leiterbahnen gegen das PTC-Element. Dementsprechend ist der gesamte Schichtaufbau von einer Pressplatte umgeben. So ist das vorbekannte wärmeerzeugende Element relativ träge, d. h. von dem PTC-Element erzeugte Wärme wird relativ schlecht nach außen abgeleitet. Das vorbekannte wärmeerzeugende Element hat dementsprechend einen schlechten thermischen Wirkungsgrad und reagiert relativ langsam auf sich ändernde thermische Bedingungen.

Zur Wärmeabfuhr ist es beispielsweise aus der EP 0 350 528 bekannt, beiderseits des wärmeerzeugenden Elementes durch mäandrierend gebogene Blechbahnen gebildete Radiatorelemente anzulegen. Diese werden unter Federvorspannung gegen das wärmeerzeugende Element angelegt. Da die Leiterbahn zwischen dem Radiatorelement und dem wenigstens einen PTC-Element frei beweglich vorgesehen ist, wird die Leiterbahn über die Federkraft gegen das PTC-Element angelegt. Bei diesem Aufbau besteht jedoch das Problem, dass insbesondere bei einem Betrieb des wärmeerzeugenden Elementes mit hohen Spannungen über das Radiatorelement und/oder den Rahmen wandernde Kriechströme nicht vermieden werden können. Darüber hinaus liegen die stromführenden Teile an der Außenseite des wärmeerzeugenden Elementes frei, was auch aus Gründen der Sicherheit bedenklich ist.

Den vorerwähnten Nachteil bezüglich einer schlechten Wärmeleitung hat auch die aus der DE 28 04 749 bekannte Heizpatrone, bei welcher drei gattungsgemäße wärmeerzeugende Elemente in einem Winkel von 120° versetzt um eine Zylinderachse angeordnet sind. Zwischen den einzelnen wärmeerzeugenden Elementen befinden sich zylindrische Kreissegmentstücke aus einem elektrischen Isoliermaterial, in welchen jeweils ein Strömungskanal für ein durch die Heizpatrone zu erwärmendes Fluid ausgespart sind. Ein solcher Aufbau ist insbesondere bei der konvektiven Abfuhr der durch das PTC-Element erzeugten Wärme durch Luft unzureichend. Wärme kann hierbei nicht in dem erforderlichen Maß von dem PTC-Element abgeführt werden.

Ein anderer guter Stand der Technik ist FR 2 331 229 A.

Der vorliegenden Erfindung liegt das Problem zugrunde, ein wärmeerzeugendes Element anzugeben, bei welchem eine gute Kontaktierung zwischen der Leiterbahn und dem wenigstens einen PTC-Element sichergestellt werden kann. Mit der vorliegenden Erfindung soll ferner eine vorzugsweise das erfindungsgemäße wärmeerzeugende Element umfassende elektrische Heizvorrichtung angegeben werden, in welcher die wärmeerzeugenden Elemente lagegenau positioniert sind. Auch soll die vorliegende Erfindung ein Verfahren zur Herstellung einer entsprechenden elektrischen Heizvorrichtung angeben.

Zur Lösung des Problems hinsichtlich des wärmeerzeugenden Elementes schlägt die vorliegende Erfindung vor, ein wärmeerzeugendes Element mit wenigstens einem PTC-Element, beidseitig flächig daran anliegenden Leiterbahnen und einem Rahmen, welcher wenigstens eine Rahmenöffnung zur Aufnahme des wenigstens einen PTC-Elementes ausbildet, die dieses umgibt, dadurch weiterzubilden, dass der Rahmen als Teil eines Gehäuses ausgebildet ist, welches mit wenigstens einer der Leiterbahnen und sowie einem Keilelement eine bauliche Einheit bildet, wobei das Keilelement eine sich parallel zu der Leiterbahn erstreckende erste Keilfläche und eine an der Außenseite des Gehäuses freiliegende, schräg zu der ersten Keilfläche ausgerichtete zweite Keilfläche umfasst.

Mit der vorliegenden Erfindung wird ein wärmeerzeugendes Element vorgeschlagen, dessen Gehäuse zusammen mit einem Keilelement eine bauliche Einheit bildet. Das Gehäuse umfasst den Rahmen, welcher das wenigstens eine PTC-Heizelement umfänglich umgibt, so dass das Gehäuse zum einen eine lagegenaue Positionierung des wenigstens einen PTC-Heizelementes in dem wärmeerzeugenden Element erlaubt. Darüber hinaus hält das Gehäuse das Keilelement als Teil einer baulichen Einheit, was bedeutet, dass das Keilelement in gewisser Weise innerhalb des Gehäuses fixiert ist. Dies schließt nicht aus, dass das Gehäuse eine Öffnung aufweist, durch welche das Keilelement entnommen werden kann. Gleichwohl aber ist die Bewegung des Keilelementes in verschiedenen Bewegungsrichtungen lediglich innerhalb betimmten Grenzen möglich. Das Keilelement dient der Verspannung des wärmeerzeugenden Elementes zwischen zwei die Wärme durch Leitung abführenden Flächen, beispielsweise Flächen von Radiatoretementen, die von zu erwärmender Luft angeströmt werden. Aufgrund des Gehäuses kann das wärmeerzeugende Element zunächst mit dem darin aufgenommenen Keilelement in eine Montageposition gebracht werden, in welcher das Keilelement das wärmeerzeugende Element zwischen zwei wärmeabgebenen Flächen zu verspannen hat. Hierbei kann das Gehäuse ein weiteres Gehäuseteil umfassen, welches beispielsweise eine Leiterbahn hat, die auf der dem Keilelement abgewandten Rückseite des bzw. der PTC-Elemente an diesen anliegen. Das weitere Gehäuseelement ist dabei vorzugsweise als Teil der baulichen Einheit vorgesehen, d. h. gegenüber dem das Keilelement aufweisenden Gehäuseteil jedenfalls nur in vorbestimmten Grenzen beweglich.

Bei einer bevorzugten Ausgestaltung umfasst die bauliche Einheit das wenigstens eine PTC-Heizelement sowie die beiden Leiterbahnen. Wie bereits erwähnt kann das Gehäuse aus wenigstens zwei relativ zueinander beweglichen Gehäuseteilen bestehen, die nicht notwendigerweise im Rahmen der baulichen Einheit fest miteinander verbunden sind. So kann auch die Rahmenöffnung teilweise durch Wandungen eines Gehäuseteils und teilweise durch Wandungen eines anderen Gehäuseteils gebildet sein. Allein aus Montagegesichtspunkten ist es zweckmäßig, an einem Gehäuseteil eine Rahmenöffnung vorzusehen, die das bzw. die PTC-Heizelemente während der Montage hinreichend sicher innerhalb des Rahmens aufnehmen kann. Innerhalb des Gehäuses bzw. einzelner Gehäuseteile können darüber hinaus der oder die Leiterbahnen beweglich sein, insbesondere in einer Richtung auf das wenigstens eine PTC-Heizelement hin und von diesem weg, um eine äußere Anpresskraft möglichst ungehindert über das Keilelement in den Schichtaufbau umfassend das wenigstens eine PTC-Heizelement und die daran anliegenden Leiterbahnen einzuleiten. Zur Verminderung der Teilezahl und im Hinblick auf eine einfache Montage wird es allerdings zu bevorzugen sein, lediglich eine Leiterbahn in Grenzen innerhalb des Gehäuses beweglich und die andere Leiterbahn gegenüber dem Gehäuse fixiert anzuordnen.

Die verschiedenen Teile des Schichtaufbaus, d. h. die beiden flächig an dem wenigstens einen PTC-Element anliegenden Leiterbahnen sowie das bzw. die vorzugsweise in einer Ebene nebeneinander angeordneten PTC-Elemente werden vorzugsweise von dem Keilelement gehalten. Dieses ist entweder bereits im vormontierten Zustand, d. h. aufgenommen in dem Gehäuse, oder aber erst nach Endmontage des wärmeerzeugenden Elementes in einer Heizvorrichtung gegenüber dem wenigstens einen PTC-Element vorgespannt. Jedenfalls aber wird das Keilelement vorzugsweise so angeordnet sein, dass dieses die vorerwähnten Elemente des Schichtaufbaus innerhalb des Gehäuses hält. Die eine Keilfläche des Keilelementes erstreckt sich parallel zu der Leiterbahn und kann an dieser unmittelbar oder unter Zwischenlage einer Isolierschicht anliegen, so dass der Schichtaufbau bestehend aus den beiden Leiterbahnen und dem wenigstens einen PTC-Element sicher unter Vorspannung gehalten ist, wodurch eine gute elektrischen Kontaktierung zwischen den beiden Leiterbahnen und dem wenigstens einen dazwischen angeordneten PTC-Heizelement gewährleistet wird. Die zweite Keilfläche des Keilelementes, die schräg zu der ersten Keilfläche angeordnet ist, liegt an der Außenseite des Gehäuses frei. Danach eignet sich die zweite Keilfläche zur unmittelbaren Anlage an ein wärmeabgebendes Element, beispielsweise an ein Radiatorelement, welches durch einen mäandrierend gebogenen Blechstreifen gebildet ist. Alternativ kann auch eine Trennwand einer elektrischen Heizvorrichtung unmittelbar an der zweiten Keilfläche anliegen, die an ihrer anderen Seite von einem zu erwärmenden Fluid durchströmt wird, beispielsweise Luft oder Wasser.

Zur Verspannung des Schichtaufbaus in dem Gehäuse und/oder zur Anlage des wärmeerzeugenden Elementes an umgebende Wandungen innerhalb einer elektrischen Heizvorrichtung ist es zu bevorzugen, das Gehäuse mit einer Führung auszubilden, in welcher das Keilelement verschieblich gelagert ist. Die Führung ist vorzugsweise so ausgebildet, dass beim Einschieben des Keilelementes die zweite Keilfläche zunehmend gegen eine Gegenfläche gedrückt wird, welche beispielsweise auch durch das Gehäuse ausgebildet sein kann, so dass der Keil die auf der anderen Seite anliegende Leiterbahn gegen das wenigstens eine PTC-Element andrückt. Es können beiderseits des PTC-Elementes Keilelemente vorgesehen sein. Üblicherweise reicht aber zur hinreichenden Vorspannung der beiderseitigen Leiterbahnen gegen das wenigstens eine PTC-Element ein Keilelement auf einer Seite des wenigstens einen PTC-Heizelementes und auf der gegenüberliegenden Seite eine ortsfeste Fixierung der Leiterbahn gegenüber dem PTC-Heizelement, die vorzugsweise einteilig an dem Gehäuse gebildet wird, aus.

Im Hinblick auf eine einfache Herstellung des wärmeerzeugenden Elementes es zu bevorzugen, die Führung sich im wesentlichen parallel zu der Längsseite des PTC-Heizelementes erstreckend auszubilden und mit einer Öffnung zu versehen, durch welche das Keilelement von außen in das Gehäuse eingeschoben werden kann. Dadurch ist es möglich, in das Gehäuse zum Beispiel zunächst eine Leiterbahn einzulegen, dann das oder die PTC-Elemente und danach auf der anderen Seite der ersten Leiterbahn eine zweite Leiterbahn. Erst nachdem der Schichtaufbau in das Gehäuse eingebracht worden ist, kann das Keilelement von außen in das Gehäuse eingeschoben werden, wodurch der Schichtaufbau zusammen mit dem Keilelement zu einer vormontierten baulichen Einheit gefügt wird. Als bauliche Einheit der vorliegenden Erfindung wird auch eine Einheit verstanden, bei welcher das Keilelement noch lose an dem Gehäuse und/oder entnehmbar in dem Gehäuse angeordnet ist.

Die Führung des Keilelementes in dem Gehäuse kann vorzugsweise durch Führungsnuten erfolgen, die an dem Gehäuse ausgespart sind und in welche Führungsstege eingreifen, die seitlich an dem Keilelement ausgebildet sind, d. h. an denjenigen Stirnseiten, die die erste Keilfläche mit der zweiten Keilfläche verbinden.

Gemäß einer weiteren bevorzugten Ausgestaltung der vorliegenden Erfindung ist das Gehäuse in Einschubrichtung des Keilelementes konisch zulaufend ausgebildet. Das Keilelement und das Gehäuse sind vorzugsweise so aufeinander abgestimmt, dass in einer Haltelage, in welcher das Keilelement den vorerwähnten Schichtaufbau gegen Herausfallen aus dem Gehäuse sichert, das in das Gehäuse eingeschobene Keilelement mit seiner zweiten Keilfläche dieses Gehäuse nicht überragt. Mit anderen Worten kann das Keilelement in der Haltelage die Teile des Schichtaufbaus in dem Gehäuse gegen Herausfallen sichern. Die Außenseite des Gehäuses auf Seiten des eingeschobenen Keilelementes wird allerdings nicht durch das Keilelement; sondern durch die Gehäusefläche gebildet, so dass in der Haltelage das erfindungsgemäße wärmeerzeugende Element lagegenau beispielsweise in einer elektrischen Heizvorrichtung positioniert werden kann. Denn in der Haltelage werden die in Verlängerung der Seitenflächen vorgesehenen Außenseiten, d. h. die sich parallel zu den Leiterbahnen erstreckenden Außenflächen des wärmeerzeugenden Elementes zunächst durch das Gehäuse gebildet, dessen Dimensionen mit den üblichen Fertigungstoleranzen vorbestimmbar sind. In einer gegenüber der Haltelage in Einschubrichtung tiefer liegenden Klemmlage des Keilelementes wird eine der Außenseiten des wärmeerzeugenden Elementes jedoch durch die zweite Keilfläche gebildet, die das Gehäuse überragt. Mit dieser bevorzugten Ausgestaltung ist es möglich, das wärmeerzeugende Element zunächst mit vorbestimmten Abmessungen beispielsweise in eine Tasche oder Ausnehmung einer elektrischen Heizvorrichtung einzuführen und danach durch tieferes Einschieben des Keilelementes in die Klemmlage das Keilelement und somit das gesamte wärmeerzeugende Element gegen die wärmeabführende Wandungen einer elektrischen Heizvorrichtung anzulegen und gegenüber diesen vorzuspannen. Dabei wird auch der Schichtaufbau gegeneinander verspannt, d. h. die Leiterbahnen werden unter Vorspannung gegen das dazwischen angeordnete PTC-Heizelement angelegt und dieses wird gegen die Innenwände der Tasche verspannt.

Es hat sich als zweckmäßig herausgestellt, das Keilelement so zu dimensionieren, dass dieses in der Haltelage sich in Einschubrichtung des Keilelementes über wenigstens zwei Drittel der Länge der zugeordneten Leiterbahn erstreckt. Die Leiterbahn ist üblicherweise aus einem Blechstreifen gebildet, so dass auch in dem Fall, in dem mehrere PTC-Heizelemente in einer Ebene nebeneinander vorgesehen sind, der Blechstreifen zusammen mit dem Keilelement den Schichtaufbau bereits in der Haltelage hinreichend in dem Gehäuse fixiert, d. h. gegen Herausfallen sichert.

Im Hinblick auf eine gute Leitung der von dem PTC-Element erzeugten Wärme nach außen ist es weiterhin zu bevorzugen, das Keilelement derart zu dimensionieren, dass dieses in der Klemmlage das wenigstens eine in dem Gehäuse vorgesehene PTC-Heizelement im Wesentlichen vollflächig überdeckt. Dadurch wird sichergestellt, dass die von dem PTC-Element erzeugte Wärme leitend durch das Keilelement nach außen abgeführt und von dort durch beispielsweise ein unmittelbar an dem Keilelement anliegendes Radiatorelement abgeleitet wird, so dass das wärmeerzeugende Element eine geringe thermische Trägheit und einen hohen thermischen Wirkungsgrad hat.

Insbesondere für Anwendungen mit hohen Spannungen ist es zu bevorzugen, zwischen dem Keilelement und der diesem benachbarten Leiterbahn eine an der Leiterbahn anliegende Isolierschicht vorzusehen. Diese kann beispielsweise durch einen Kunststoffstreifen oder eine Keramikschicht gebildet sein. Vorzugsweise bei der Anordnung einer Keramikschicht benachbart zu der Leiterbahn sollte zwischen der Keramikschicht und dem Keilelement ferner ein Gleitblech vorgesehen sein, welches vorzugsweise ortsfest in dem Gehäuse gehalten ist und an welchem das Keilelement beim Einschieben in das Gehäuse abgleitet. Hierdurch wird eine Festkörperreibung zwischen dem Keilelement und der relativ rauen und spröden Keramikschicht vermieden. Diese Weiterbildung verhindert auch, dass die zum Eindrücken des Keilelementes in das Gehäuse, beispielsweise bei der Endmontage des wärmeerzeugenden Elementes in einer Heizvorrichtung, benötigte Presskraft erheblich von den Reibungsverhältnissen beeinflusst wird, wie dies bei einem unmittelbaren Vorbeigleiten von Keilelement und keramischer Isolierschicht zu befürchten ist.

Das vorerwähnte Gleitblech kann im Übrigen gemäß einer weiteren bevorzugten Ausgestaltung der vorliegenden Erfindung zur Kompensation von Fertigungstoleranzen in Schichtrichtung des durch die Leiterbahnen und das wenigstens eine dazwischen vorgesehene PTC-Heizelement gebildeten Schichtaufbaus mit unterschiedlicher Dicke vorgesehen sein. Die Notwendigkeit eines solchen Ausgleichs von Fertigungstoleranzen ist beispielsweise denkbar, wenn eine Vielzahl von wärmeerzeugenden Elementen, die durch identisch dimensionierte PTC-Elemente, Leiterbahnen und Keilelemente sowie Gehäuse ausgebildet sind, in eine Tasche nebeneinander eingeschoben werden sollen, die gewissen Fertigungstoleranzen unterliegt. Im Übrigen haben auch die keramischen PTC-Heizelemente einer Charge fertigungsbedingte Toleranzen, die durch ein Blech mit hierauf angepasster Stärke ausgeglichen werden können. So ist es denkbar, PTC-Elemente einer Charge hinsichtlich ihrer Stärke zu klassifizieren und PTC-Elemente gleicher Stärke in einem Gehäuse anzuordnen, die durch Auswahl von PTC-Heizelementen unterschiedlicher Stärke für verschiedene wärmeerzeugende Elemente begründeten maßlichen Abweichungen jedoch durch Bleche unterschiedlicher Dicke auszugleichen.

Während das Keilelement unmittelbar oder unter Zwischenlage einer weiteren Schicht, beispielsweise einer Isolierschicht an der einseitig an dem PTC-Element anliegenden Leiterbahn anliegt, kann vorzugsweise die an der gegenüberliegenden Seite vorgesehene Leiterbahn vorzugsweise zusammen mit einer daran anliegenden Isolierschicht durch Umspritzen mit dem Gehäuse verbunden sein. Hierdurch wird die Möglichkeit geschaffen, die PTC-Elemente in das einseitig bereits geschlossene Gehäuse einfach einzulegen, welches auf der anderen Seite dann nach Auflegen der Leiterbahn auf die Außenseite der PTC-Heizelemente mit dem Keilelement verschlossen wird.

Die vorstehend bereits erwähnte, vorzugsweise durch eine Keramikplatte gebildete Isolierschicht wird gemäß einer bevorzugten Weiterbildung der vorliegenden Erfindung genutzt, um die Leiterbahn dichtend in dem Rahmen aufzunehmen. Hierzu liegt die Isolierschicht dichtend an dem Gehäuse an, beispielsweise über eine zwischen der Isolierschicht und dem Gehäuse vorgesehene Dichtung, die beispielsweise durch einen Klebestreifen gebildet sein kann, welcher die Isolierschicht an dem Gehäuse fixiert. Hierdurch wird verhindert, dass Feuchtigkeit zu dem in dem Gehäuse aufgenommenen Schichtaufbau gelangt, welche Kriechströme fördert. Soweit nachstehend auf die isolierende bzw. dichtende Aufnahme der Leiterbahn innerhalb des Gehäuses abgestellt wird, geschieht dies insbesondere im Hinblick auf eine bevorzugte Ausgestaltung, bei welcher die Leiterbahn durch ein längliches Leiterelement, beispielsweise einen länglichen Blechstreifen gebildet wird. Zwischen gegenüberliegenden Blechstreifen sind in einer Ebene mehrere PTC-Heizelemente nebeneinander angeordnet. Es kommt bei dieser bevorzugten Ausgestaltung insbesondere auf die umfängliche dichtende bzw. isolierende Aufnahme des wenigstens einen PTC-Elementes gegenüber der Isolierschicht an. Die PTC-Heizelemente können beispielsweise gegenüber der Isolierschicht fixiert und mit Abstand zu den Wandungen der Rahmenöffnungen vorgesehen sein, so dass Kriechströme nicht über den Rahmen abfließen können. In gleicher Weise kann die Rahmenöffnung innenseitig mit einem hochisolierenden Material, beispielsweise einem Silikon ausgeschlagen sein, um eine direkte Kontaktierung der elektrisch leitenden Elemente des Schichtaufbaus mit dem elektrisch minderwertigen Material des Rahmens zu vermeiden. Der Rahmen ist hierbei vorzugsweise als Spritzgießteil aus einem relativ kostengünstigen, nicht hochisolierenden Kunststoff, beispielsweise Polyamid hergestellt.

Zur weiteren fertigungstechnischen Vereinfachung und im Hinblick auf eine vorbestimmte Energiedichte beim Einbau mehrerer wärmeerzeugender Elemente in einer Tasche einer elektrischen Heizvorrichtung wird vorgeschlagen, an einer oberen Stirnseite des Gehäuses eine zu der Führung führende Einschieböffnung für das Keilelement vorzusehen. An der Oberseite sind ferner zu den Leiterbahnen führende Kontaktzungen vorgesehen, welche an dem Gehäuse ausgesparte Kontaktzungenöffnungen durchsetzen. Die obere Stirnseite dient danach dem elektrischen Anschluss des wärmeerzeugenden Elementes wie auch dem Einschieben des Keilelementes. Die obere Stirnseite des Gehäuses liegt bei einem Einbau des wärmeerzeugenden Elementes in eine Tasche einer elektrischen Heizvorrichtung üblicherweise oberseitig frei, so dass das einzelne wärmeerzeugende Element an dieser Oberseite elektrisch angeschlossen werden kann.

Die vorerwähnte Tasche hat üblicherweise eine vielfache Länge des wärmeerzeugenden Elementes. Im Hinblick auf eine optimale Ausnutzung und Erwärmung der Tasche über ihre gesamte Länge wird vorzugsweise vorgeschlagen, dass das Gehäuse an dieser oberen Stirnseite sich quer zu den Kontaktzungen erstreckende Abstandselemente mit Abstandsflächen ausbildet. Diese Abstandsflächen erstrecken sich in Längsrichtung der Kontaktzungen und sind dem wenigstens einen PTC-Element in Längsrichtung vor- bzw. nachgelagert.

Die Abstandsflächen sind korrespondierend zueinander angeordnet, so dass benachbarte, in ein- und dieselbe Tasche eingeschobene wärmeerzeugende Elemente mit ihren vorderen bzw. hinteren Abstandsflächen in vorbestimmter Weise aneinander stoßen, um so den gewünschten Abstand benachbarter wärmeerzeugender Elemente sicher vorzugeben.

Im Hinblick auf eine lagegenaue Positionierung des wärmeerzeugenden Elementes in der Tasche wird gemäß einer weiteren bevorzugten Ausgestaltung der vorliegenden Erfindung vorgeschlagen, dass das Gehäuse an seiner oberen Stirnseite beiderseits des wenigstens einen PTC-Elementes jeweils einen sich quer zu den Kontaktzungen und sich in Dickenrichtung des wenigstens einen PTC-Elementes erstreckenden Anschlag ausbildet. Über diesen Anschlag wird die maximale Eindringtiefe des wärmeerzeugenden Elementes in die Tasche vorgegeben. Diese Eindringtiefe ist erreicht, wenn der Anschlag gegen die obere Kante der Tasche anschlägt.

Die vorerwähnten Abstandsflächen sowie die Anschläge sind vorzugsweise als Teil eines umlaufenden Kranzes ausgebildet, welcher vorzugsweise flächenbündig mit der Oberseite des Gehäuses endet und das Gehäuse oberseitig umgibt.

Zur fertigungsmäßigen Vereinfachung des wärmeerzeugenden Elementes umfasst das Gehäuse ein Gehäuseschalenelement und ein Gehäuseschalengegenelement, welches ebenfalls als Schale ausgebildet sein kann. Auch bei dieser Betrachtung kommt es insbesondere auf die umfängliche Umhüllung des wenigstens einen PTC-Elementes bei einem länglichen Schichtaufbau mit mehreren hintereinander angeordneten PTC-Elementen zwischen Blechstreifen an. Die beiden Gehäuseelemente sind mittels Umspritzen mit einer Leiterbahn bzw. gegebenenfalls mit einer außenseitig diese umgebenden Isolierschicht verbunden. Die Isolierschicht bzw. die Leiterbahn werden danach als Einlegeteil in eine Spritzgießform zur Herstellung der Gehäuseschalenelemente eingelegt. Eines der Gehäuseelemente, d. h. entweder die Gehäuseschale oder das Gehäuseschalengegenelement, bildet die Führung für das Keilelement aus.

Die Gehäuseelemente sind ferner durch Ineinandergreifen in Einschubrichtung des Keilelementes im Wesentlichen unbeweglich zueinander. Hierzu können an den sich gegenüberliegenden Flächen der Gehäuseelemente korrespondierende Vorsprünge bzw. Ausnehmungen, beispielsweise Zapfen mit Zapfenlöchern vorgesehen sein. Diese sind jedoch so dimensioniert, dass eine Relativbewegung der beiden Gehäuseelemente in einer Richtung im Wesentlichen rechtwinklig zur Einschubrichtung möglich ist. Beim Verpressen des Schichtaufbaus in einer Tasche werden damit die Gehäuseelemente mit ihren jeweiligen Leiterbahnen, gegebenenfalls den darin fixierten Isolierschichten relativ zueinander bewegt, bis die Leiterbahnen beidseitig hinreichend fest gegen das bzw. die PTC-Element(e) angedrückt sind. Dies bedingt, dass die beiden Gehäuseelemente so dimensioniert sind, dass vor dem dichten Anliegen der Leiterbahnen an den PTC-Elementen zwischen einander gegenüberliegenden äußeren Flächen der Gehäuseelemente noch ein gewisser Spalt bleibt.

Im Hinblick auf eine vollumfängliche Isolierung der elektrisch leitenden Teile des Schichtaufbaus wird gemäß einer bevorzugten Weiterbildung der vorliegenden Erfindung vorgeschlagen, dass zwischen den beiden Gehäuseelementen ein kompressibles, die Rahmenöffnung abdichtendes Dichtmittel vorgesehen ist. Dieses ist derart dimensioniert, dass bei denkbaren Relativbewegungen zum Anlegen der Leiterbahnen gegen das PTC-Element durch das kompressible Dichtmittel eine Abdichtung des von den Gehäuseelementen ausgesparten, den Schichtaufbau aufnehmenden Innenraums erreicht wird. Das kompressible Dichtmittel kann durch ein Kautschuk gebildet sein. Denkbar ist es auch, das Dichtmittel mit gewissen Haftungseigenschaften zu versehen, so dass die Gehäuseelemente durch das Dichtmittel im vorgefertigten Zustand miteinander verklebt sind.

Insbesondere bei der vorerwähnten bevorzugten Ausgestaltung des wärmeerzeugenden Elementes sind die Gehäuseelemente als separate Bauteile mittels Spritzgießen hergestellt und nach Einlegen des wenigstens einen PTC-Elementes in den Rahmen gefügt. Als gefügte Einheit im Sinne der Erfindung wird bereits das Zusammenschieben der Gehäuseelemente verstanden, ohne dass es notwendig ist, dass diese fest bzw. unverlierbar miteinander verbunden sind. Als Fügen kann beispielsweise das Ineinanderschieben von Formschlusselementen verstanden werden, welche die beiden Gehäuseelemente in Einschubrichtung des Keilelementes im Wesentlichen unbeweglich zueinander fixieren. Die so gefügten Gehäuseelemente können beispielsweise nach Einschieben in eine Tasche in einer Heizvorrichtung fixiert aufgenommen sein. Bei dieser Anwendung ist es nicht erforderlich, die Gehäuseelemente für sich gegeneinander zu fixieren. Natürlich ist es nicht ausgeschlossen, die beiden Gehäuseelemente zu fixieren, beispielsweise durch Anschweißen von Zapfen, die an einem der Gehäuseelemente ausgebildet sind und das andere der Gehäuseelemente durchragen und an der Außenseite des Gehäuseelementes freiliegt. Durch Verschweißen bzw. Aufspreizen durch Anschmelzen solcher Zapfen können die beiden Gehäuseelemente unverlierbar, jedoch hinreichend beweglich zueinander gehalten sein.

Im Hinblick auf eine einfache Montage des wärmeerzeugenden Elementes wird gemäß einer weiteren bevorzugten Ausgestaltung der vorliegenden Erfindung vorgeschlagen, an einem der Gehäuseelemente, welches die Führung für das Keilelement umfasst, einen die Rahmenöffnung zur Aufnahme des wenigstens einen PTC-Elementes umgebenden Gehäusevorsprung auszubilden, der sich im Wesentlichen in Einführrichtung erstreckende Vorsprungränder hat. Korrespondierend hierzu ist an dem anderen Gehäuseelement eine Gehäuseausnehmung ausgebildet, welche den Gehäusevorsprung aufnimmt. Die Gehäuseausnehmung und der Gehäusevorsprung sind korrespondierend zueinander ausgebildet, derart, dass der Gehäusevorsprung gerade in die Gehäuseausnehmung passt. Hierdurch werden die beiden Gehäuseelemente quer zur Einführrichtung gegeneinander fixiert. Zum leichteren Fügen sollten die Ränder leicht konisch ausgebildet sein, so dass das die Gehäuseausnehmung aufweisende Gehäuseelement zunächst relativ ungenau gegenüber dem Gehäusevorsprung angeordnet und auf diesen zugeführt werden kann und bei fortscheitender Zuführbewegung die beiden Gehäuseelemente durch die schrägen Randflächen zunehmend genauer gegeneinander fixiert werden. Die Vorsprungränder sollten in Zuführrichtung höher ausgebildet sein als andere Formschlusselemente, wie beispielsweise Befestigungszapfen an einem Gehäuseelement, welche in Zapfenausnehmungen an dem anderen Gehäuseelement eingreifen, so dass zunächst eine relativ grobe Positionierung der beiden Gehäuseelemente durch Gehäuseausnehmung und Gehäusevorsprung erfolgen kann und erst in einer späteren Phase der Zuführbewegung durch einachsiges Verschieben die Zapfen mit den entsprechenden Ausnehmungen zur Überdeckung und in Eingriff gebracht werden müssen.

Mit der vorliegenden Erfindung wird ferner eine elektrische Heizvorrichtung mit einem Heizergehäuse mit wenigstens einer Tasche vorgeschlagen, die sich in einer von einem zu erwärmenden Medium durchströmbaren Zirkulationskammer erstreckt und zur Aufnahme wärmeerzeugender Elemente ausgebildet ist, und zwar zur Aufnahme mehrerer solcher Elemente in Längsrichtung der Tasche hintereinander. Die Tasche wird üblicherweise Außenwandungen ausbilden, die beidseitig von dem zu erwärmenden Medium umströmt sind. Denkbar ist aber auch eine Ausgestaltung, bei der die Tasche lediglich eine von dem Medium umströmte Wand ausbildet. Als Tasche wird insbesondere eine Ausgestaltung angesehen, bei welcher einander gegenüberliegende Innenseiten rechtwinklig oder nahezu rechtwinklig zueinander vorgesehen sind und zwischen sich eine Art Spalt freigeben, in welchen das wenigstens eine wärmeerzeugende Element eingeschoben werden kann, so dass dessen Außenseiten thermisch gut mit den Innenseiten der Taschen verbunden sind. Die wärmeerzeugenden Elemente haben wenigstens ein PTC-Heizelement, beidseitig flächig daran anliegende Leiterbahnen und einen Rahmen, welcher eine Rahmenöffnung zur Aufnahme des wenigstens PTC-Elementes ausbildet und dieses umgibt. Vorzugsweise ist die Tasche so ausgebildet, dass mehrere, vorstehend bereits vorgestellte wärmeerzeugende Elemente in Längsrichtung der Tasche hintereinander in die Tasche eingebracht werden können. Im Hinblick auf eine möglicht gleichmäßige Wärmeabgabe über die gesamte Länge der Tasche wird mit der vorliegenden Erfindung vorgeschlagen, durch die wärmeerzeugenden Elemente an den in Längsrichtung der Tasche dem wenigstens einen PTC-Heizelement vor- bzw. nachgelagerte Abstandsflächen auszubilden, durch welche benachbarte wärmeerzeugende Elemente voneinander beabstandet sind. Vorzugsweise liegen die Abstandsflächen unmittelbar aneinander an, jedenfalls aber mit geringem Abstand zueinander, so dass die Abstandsflächen den gewünschten Abstand benachbarter wärmeerzeugender Elemente vorgeben.

Die Abstandsflächen sind vorzugsweise durch ein Gehäuse gebildet, welches auch den Rahmen zur Aufnahme des wenigstens einen PTC-Heizelementes ausformt.

Gemäß einer weiteren bevorzugten Ausgestaltung der erfindungsgemäßen Heizvorrichtung sind die Abstandsflächen durch einen umlaufenden Kragen ausgebildet, der die Tasche quer zu ihrer Längserstreckung überragt. Mit diesen Kragen ergibt sich ein Anschlag, der beim Einschieben der wärmeerzeugenden Elemente in die Tasche gegen den oberen Rand der Tasche anstößt und somit das wärmeerzeugende Element in vorbestimmter Eindringtiefe in der Tasche hält. Durch die vor- bzw. nachgelagerten Abstandsflächen sind die wärmeerzeugenden Elemente darüber hinaus in vorbestimmter Weise in Längsrichtung voneinander beabstandet. Korrespondierend zu diesen Abstandsflächen können in Längsrichtung der Tasche vor- bzw. nachgelagert an dem Gehäuse der Heizeinrichtung weitere Anlageflächen vorgesehen sein, so dass auch der seitliche Abstand des ersten bzw. letzten wärmeerzeugenden Elementes in der Tasche durch Anlegen der jeweiligen Abstandsfläche des wärmeerzeugenden Elementes gegen das Heizergehäuse bestimmbar ist, jedenfalls ein minimaler Seitenabstand nicht unterschritten wird.

Mit dem weiterhin beanspruchten Verfahren zur -Herstellung einer elektrischen Heizvorrichtung der vorerwähnten Art ergibt sich ein Herstellungsverfahren, bei welchem das wenigstens eine wärmeerzeugende Element in vorbestimmter Weise in die Tasche eingeschoben werden kann, so dass das wärmeerzeugende Element definiert in dem Heizergehäuse angeordnet ist, was im Hinblick auf eine gleichmäßige Erwärmung wie auch im Hinblick auf einen definierten elektrischen Anschluss von üblicherweise die oberseitig die Tasche überragenden Kontaktzungen des wärmeerzeugenden Elementes an Steckelemente, die beispielsweise auf einer Leiterplatte montiert sind, von Vorteil ist.

Das bereits vorstehend erwähnte, zwischen dem Keilelement und dem wenigstens einen PTC-Heizelement angeordnete Blech dient bei dem erfindungsgemäßen Verfahren dem Ausgleich von Fertigungstoleranzen, so dass mit dem erfindungsgemäßen Verfahren keramische PTC-Heizelemente, die bei identischer Charge fertigungsbedingt unterschiedliche Dicken haben können, durch Verwendung identischer Rahmen bzw. Gehäuse wirtschaftlich zur Herstellung einer elektrischen Heizvorrichtung verbaut werden können.

Weitere Einzelheiten und Vorteile der vorliegenden Erfindung ergeben sich aus der nachfolgenden Beschreibung von Ausführungsbeispielen in Verbindung mit der Zeichnung. In dieser zeigen:
- Figur 1: eine perspektivische Seitenansicht eines ersten teilweise montierten Ausführungsbeispiels eines wärmeerzeugenden Elementes vor dessen Fertigstellung;
- Figur 2: eine Ansicht gemäß Figur 1 für einen weiteren, nachgeordneten Fertigungsschritt;
- Figur 3: eine Ansicht gemäß den Figuren 2 und 3 nach fertiger Montage des Ausführungsbeispiels des wärmeerzeugenden Elementes;
- Figur 4: eine Querschnittsansicht des in Figur 3 gezeigten Ausführungsbeispiels;
- Figur 5: eine perspektivische Seitenansicht eines zweiten Ausführungsbeispiels eines wärmeerzeugenden Elementes;
- Figur 6: eine perspektivische Draufsicht auf ein erstes Gehäuseelement des in Figur 5 gezeigten Ausführungsbeispiels;
- Figur 7: eine perspektivische Draufsicht auf ein zweites Gehäuseelement des in Figur 5 gezeigten Ausführungsbeispiels, welches komplementär zu dem in Figur 6 gezeigten Element ausgebildet ist;
- Figur 8: eine perspektivische Draufsicht der beiden in den Figuren 6 und 7 gezeigten Gehäuseelemente vor dem Fügen derselben;
- Figur 9: eine perspektivische Schrägansicht eines Ausführungsbeispiels einer elektrischen Heizvorrichtung, die unter Verwendung mehrerer wärmeerzeugender Elemente gemäß dem Ausführungsbeispiel in Figur 5 erstellt worden ist;
- Figur 10: die in Figur 9 gezeigte perspektivische Darstellung mit teilweise weggenommenem Heizergehäuse;
- Figur 11: eine Querschnittsansicht durch das in Figur 9 gezeigte Ausführungsbeispiel und
- Figur 12: eine teilweise geschnittene Seitenansicht des in Figur 9 gezeigten Ausführungsbeispiels.

Bei dem in den Figuren 1 bis 5 gezeigten Ausführungsbeispiel handelt es sich um ein wärmeerzeugendes Element 1 mit einem einteiligem Gehäuse 2, welches in einer Stirnseitenansicht (vergleiche Figur 4) keilförmig nach unten verjüngend ausgebildet ist. Das Gehäuse 2 bildet einen Rahmen 4 aus, der eine Rahmenöffnung 6 umschließt, in dem vorliegend vier PTC-Heizelemente 8 aufgenommen werden können, von denen in Figur 3 lediglich drei PTC-Heizelemenet 8 gezeigt sind. Die vier übereinander in einer Ebene angeordneten PTC-Heizelemente 8 sind gegenüber der Wandung des Rahmens 4 durch Stifte 10 beabstandet gehalten, die aus einem hochisolierendem Material gebildet sind, beispielsweise einem durch Umspritzen mit dem Kunststoff des Gehäuses 2 verbundenen Silikon, welches bessere isolierende Eigenschaften gegenüber Kriechströmen aufweist als das Kunststoffmaterial des Gehäuses 2. Die Stifte können auch in ihrer Basis durch Spritzgießen einteilig mit dem Gehäuse 2 verbunden und mit einer hochisolierenden Hülse aus Keramik oder einem hochisolierendem Kunststoff überzogen sein.

Die PTC-Heizelemente 8 liegen an einer Leiterbahn an, welche bei dem gezeigten Ausführungsbeispiel durch eine mittels Umspritzen einheitlich mit dem Gehäuse 2 verbundene Blechbahn 12 gebildet wird. Die Blechbahn 12 hat einen im Wesentlichen rechteckigen Querschnitt und ist an ihrem oberen Ende zur Ausbildung einer Kontaktzunge 14 durch Stanzen ausgeschnitten. Die Kontaktzunge 14 durchragt eine Kontaktzungenöffnung 16, welche die Kontaktzunge 14 umfänglich umschließt und beim Umspritzen der Blechbahn 12 durch das die Kontaktzunge 14 umfließende Kunststoffmaterial gebildet wird.

An der von der Kontaktzunge 14 durchragten oberen Stirnseite 18 des Gehäuses 2 ist eine weitere Kontaktzungenöffnung 20 ausgespart, die sich zu der Seitenfläche des Gehäuses 2 hin öffnet und auf welche nachfolgend noch näher eingegangen wird. Zu der oberen Stirnseite 18 des Gehäuses 2 öffnet sich ferner eine Führung 22 mit Führungsnuten 24 für ein später noch detailliert beschriebenes Keilelement, welches in Figur 1 nicht dargestellt ist. Eine seitliche Führungsfläche der Führungsnuten 24 wird durch die Oberfläche des Rahmens 4 gebildet. Die gegenüberliegende Führungsfläche der Führungsnuten 24 wird durch einen diese erste Führungsfläche überragenden und von dem Gehäuse 2 ausgebildeten Führungssteg 26 ausgeformt. Der Führungssteg 26 erstreckt sich im Wesentlichen über die gesamte Höhe des Gehäuses, d. h. von der oberen Stirnseite 18 bis zu einer unteren Stirnseite 28. An der unteren Stirnseite 28 befindet sich eine einander gegenüberliegende Wangen 30 des Gehäuses 2 verbindende Stirnwand 32, welche die Führungsnuten 24 unterseitig abschließen. Wie die Schnittansicht in Figur 4 verdeutlicht, liegt eine die Rahmenöffnung 6 unterseitig begrenzende untere Wand 34 des Rahmens 4 höher als die Stirnwand 32. Auch dieser unteren Wand 34 können hochisolierende Stifte vorgelagert sein, die eine unmittelbare Kontaktierung des unteren PTC-Heizelementes 8 mit der unteren Wand 34 verhindern.

Zwischen der unteren Wand 34 und dem unteren Ende des Gehäuses 2 bildet der Rahmen 4 eine Anlagefläche 36 für eine in Figur 1 nicht gezeigte Blechbahn aus. An der gegenüberliegenden Seite kann die Blechbahn 12 durch eine Umspritzung übergriffen und somit fest an dem Gehäuse 2 gesichert sein.

Wie die Schnittansicht in Figur 4 erkennen lässt, liegt außenseitig der Blechbahn 12 eine Keramikplatte 38 als Isolierschicht an, welche ebenfalls durch Umspritzen mit dem Gehäuse 2 verbunden ist.

Der Rahmen 4 sowie die mit dem Gehäuse 2 verbundenen Elemente Blechbahn 12 und Keramikplatte 38 bilden somit mit der Rahmenöffnung 6 eine einseitig verschlossene Aufnahme für die PTC-Heizelemente 8 aus. In diese Aufnahme können die PTC-Heizelemente einfach eingelegt und dort zunächst ortsfest fixiert werden.

In einem weiteren, in Figur 2 angedeuteten Fertigungsschritt wird dann auf der der Blechbahn 12 gegenüberliegenden Seite der PTC-Heizelemente 8 eine weitere Blechbahn 40 angelegt, die mit einer Kontaktzunge 42 versehen ist. Die Kontaktzunge wird hierbei von außen in die weitere Kontaktzungenöffnung 20 eingelegt. Auch diese weitere Blechbahn 40 ist außenseitig von einer Keramikplatte 44 umgeben, die flächig an der weiteren Blechbahn 40 anliegt und diese außenseitig überragt. Die Keramikplatte kann gegenüber dem Gehäuse 2 abgedichtet sein, insbesondere über einen hochisolierenden, die weitere Blechbahn 40 allseits umgebenden Dichtstreifen aus einem hochisolierenden Kunststoff, vorzugsweise mit Klebeeigenschaften, welcher an der die Rahmenöffnung 6 umgebenden Fläche des Rahmens 4 anliegt. Dadurch wird verhindert, dass Kriechströme über die weitere Blechbahn 40 in den Kunststoff des Gehäuses 2 eingeleitet werden. Aus gleichen Gründen kann die andere Blechbahn 12 so dimensioniert sein, dass diese lediglich die PTC-Elemente 8 abdeckt, die Halterung der Blechbahn 12 und der Keramikplatte 38 jedoch allein über das Umspritzen der Keramikplatte 38 erfolgt. Die elektrisch leitenden Teile des wärmeerzeugenden Elementes, d. h. die beiden Blechbahnen 12, 40 und die PTC-Heizelemente 8 sind danach jedenfalls innerhalb der Rahmenöffnung hochisolierend abgestützt. Ein Kriechstrom zwischen den beiden Blechbahnen 12, 40 über das Kunststoffmaterial des Rahmens 4 muss danach nicht befürchtet werden. Das wärmeerzeugende Element eignet sich daher insbesondere zum Betrieb mit hohen Spannungen, beispielsweise in einem Spannungsbereich von zwischen 100 Volt und 400 Volt.

Im Rahmen der weiteren Montage wird sodann außenseitig gegen die Keramikplatte 44 ein Gleitblech 46 angelegt, dessen Abmessungen in etwa den Abmessungen der Keramikplatte 44 entspricht und welches die Keramikplatte 44 außenseitig abdeckt und stützt.

Nachdem die weitere Blechbahn 40, die Keramikplatte 44 und das Gleitblech 46 von der Seite her gegen den Rahmen 4 und in das Gehäuse 2 eingelegt worden sind, wird von der oberen Stirnseite 18 ein Keilelement 48 in das Gehäuse 2 durch eine an diesem ausgesparte Einschiebeöffnung 49 eingeschoben. Das Keilelement hat eine erste Keilfläche 50, die hierbei außenseitig gegen das Gleitblech 46 gelegt wird, und eine zweite Keilfläche 52, die schräg zu der ersten Keilfläche 50 ausgebildet ist, und zwar mit einer Neigung, die im Wesentlichen der konischen Ausgestaltung des Gehäuses 2 in Einführrichtung des Keilelementes 48 entspricht. Die die beiden Keilflächen 50, 52 verbindende Stirnseiten des Keilelementes werden von Führungsstegen 54 überragt, die an dem Keilelement 48 ausgebildet sind und in die Führungsnuten 24 passen.

Bei dem gezeigten Ausführungsbeispiel verlaufen die Führungsnuten 24 parallel zu dem in dem Gehäuse aufgenommenen Schichtaufbau umfassend die PTC-Elemente 8, die beidseitig daran anliegenden Blechbahnen 12, 40 sowie vorliegend die Keramikplatten 38, 44 sowie das Gleitblech 46. Beim Einschieben des Keilelementes 48 entlang der Führung 2 in Richtung auf die untere Stirnseite 28 werden jedenfalls bei dem gezeigten Ausführungsbeispiel die einzelnen Lagen des Schichtaufbaus nicht mit Druck gegeneinander gelegt. Eine solche Anordnung ist gleichwohl denkbar. Es sollte hierbei jedoch darauf geachtet werden, dass bei einer etwaigen Schrägstellung der Führungsnuten 26 relativ zu dem Schichtaufbau bzw. aufgrund der keilförmigen Ausgestaltung des Keilelementes 48 dieses möglichst vollflächig und über die gesamte Höhe des Schichtaufbaus an diesem anliegt, so dass die übereinanderliegenden PTC-Elemente 8 jeweils mit möglichst gleichmäßiger Anpresskraft gegen die außen daran anliegenden Leiterbahnen 12, 40 gedrückt werden.

In den Figuren 4 und 5 ist das Keilelement 48 in seiner sogenannten Haltelage gezeigt, bei welcher das Keilelement 48 den Schichtaufbau in dem Gehäuse 2 gegen Herausfallen sichert, allerdings mit seiner zweiten Keilfläche 52 das Gehäuse 2 noch nicht außenseitig überragt. Mit anderen Worten wird in der Haltelage durch das Keilelement 48 das vormontierte wärmeerzeugende Element zu einer Einheit gefasst. Die einzelnen Bauteile können hierbei nicht auseinanderfallen bzw. verloren gehen. Das Keilelement 48 erstreckt sich in seiner Haltelage über ein wenig mehr als drei Viertel der Länge der zugeordneten Leiterbahn 40, die so lagefixiert gehalten ist und die PTC-Elemente 8 in Einschubrichtung übereinander gestapelt hält. In dieser Haltelage überragt das Keilelement 48 nicht das Gehäuse 2, wird aber beispielsweise aufgrund der Reibkräfte zwischen den Führungsnuten 24 und den Führungsstegen 54 ortsfest in dem Gehäuse 2 geklemmt.

Das so vormontierte wärmeerzeugende Element 1 hat somit eine durch das Gehäuse 2 im Wesentlichen vorgegebene äußere Kontur, welche lediglich durch die Kontaktzungen 14, 42 überragt wird. Eine hintere, die Wangen 30 begrenzende äußere Seitenfläche 56 des Gehäuses 2 bildet demnach auch die äußere Kontur des wärmeerzeugenden Elementes 1 an der keilelementseitigen Außenfläche.

Im Bereich der oberen Stirnseite 18 bildet das Gehäuse 2 einen umlaufenden Kranz 58 aus, welcher gegenüber der Kontur des Gehäuses 2 im Bereich der PTC-Heizelemente 8 nach außen vorspringt und den PTC-Elementen 8 in deren Längsrichtung vor- bzw. nachgelagerte Abstandsflächen 60, 62 ausbildet, welche korrespondierend zueinander ausgeformt sind, vorliegend als ebene stirnseitige Abstandsflächen. In Querrichtung, d. h. Dickenrichtung der PTC-Elemente bildet dieser umlaufende Kranz die gehäuseseitige Seitenfläche 56 bzw. die Keramikplatte 38 außenseitig überragende Anschläge 64 aus, deren Funktion im Folgenden noch näher erläutert werden wird. Die Anschläge 64 erstrecken sich quer zu den Kontaktzungen 14, 42, d. h. quer zu dem in dem Gehäuse 2 aufgenommenen Schichtaufbau.

Die Figuren 5 bis 8 zeigen ein weiteres Ausführungsbeispiel eines wärmeerzeugenden Elementes. Gleiche Bauteile sind gegenüber dem zuvor diskutierten Ausführungsbeispiel mit gleichen Bezugszeichen gekennzeichnet.

Der wesentliche Unterschied zwischen dem Ausführungsbeispiel der Figuren 1 bis 4 und dem nun diskutierten Ausführungsbeispiel besteht darin, dass das Gehäuse 2 bei dem hier diskutierten Ausführungsbeispiel als zweiteiliges Gehäuse mit einer Gehäuseschale 66 und einem korrespondierend hierzu schalenförmig ausgebildeten Gehäusegegenelement 68 ausgeformt ist. Beide dieser Gehäuseelemente 66 und 68 sind mittels Spritzgießen ausgeformt und nehmen durch Umspritzen jeweils die Keramikplatte 38, 44 und die Blechbahn 12, 40 in sich auf. Das in Figur 6 gezeigte Gehäuseschalenelement bildet ferner die Führung 22 für das Keilelement 48 aus, die aber wie die Führung des ersten Ausführungsbeispiels ausgebildet ist.

Das in Figur 6 gezeigte Gehäuseschalenelement 66 hat einen die Rahmenöffnung 6 umgebenden Gehäusevorsprung 70, welcher eine im Wesentlichen ebene randseitige Anlagefläche 72 des Gehäuseschalenelementes 66 überragt. Der Gehäusevorsprung 70 wird von in Einführrichtung verlaufende Vorsprungränder 74 begrenzt, die leicht konisch aufeinanderzulaufend ausgebildet sind.

Das in Figur 7 gezeigte Gehäusegegenelement 68 weist eine korrespondierend zu dem Gehäusevorsprung 70 ausgebildete Gehäuseausnehmung 76 auf. Deren außenseitige Anlagefläche 80 hat Zapfenausnehmungen 82, die mit Zapfen 84 des Gehäuseschalenelementes 66 korrespondieren, welche die Anlagefläche 72 bzw. die Oberseite des Gehäusevorsprungs 70 überragen.

Bei dem in den Figuren 5 bis 8 gezeigten Ausführungsbeispiel sind die jeweiligen Keramikplatten 38, 44 zusammen mit den Blechbahnen 12, 40 mittels Umspritzen an den Gehäuseelementen 66, 68 befestigt und einheitlich in diesen aufgenommen. Durch Umspritzen erfolgt ferner eine außenseitige Abdichtung des Rahmens 4, der bei gefügten Gehäuseelementen (vergleiche Figur 8) überwiegend durch das Gehäuseschalenelement 66 und zu einem geringen Teil durch das Gehäusegegenelement 68 geformt wird.

Zwischen dem Gehäuseschalenelement 66 und dem Gehäusegegenelement 68 kann ein in der Zeichnung nicht dargestellter Dichtstreifen vorgesehen sein. Dieser kann beispielsweise die Gehäuseöffnung 6 umgebend zwischen dem Gehäusevorsprung 70 und der entsprechenden Gegenfläche des Gehäuseschalengegenelementes 68 vorgesehen sein. Die Kompressibilität des Dichtelementes ist so gewählt, dass auch bei gewissen Fertigungstoleranzen hinsichtlich der Dicke der PTC-Heizelemente 8 eine sichere Abdichtung der Rahmenöffnung 6 erreicht wird. Die hierzu erforderliche Relativbeweglichkeit der beiden Gehäuseelemente quer zur Ebene des Schichtaufbaus wird durch Ineinandergreifen von Zapfen 84 und Zapfenausnehmungen 82 geführt. Die Zapfen 84 können rastend in die Zapfenausnehmungen 82 eingreifen, so dass die Gehäuseelemente 66, 68 unverlierbar jedoch relativ beweglich zueinander gehalten sind. Die mit den PTC-Heizelementen 8 bestückten Gehäuseelemente 66, 68 sind allerdings bereits dann im Sinne der Erfindung zu einem einheitlichen Bauteil gefügt, wenn die Zapfen ineinander greifen und so eine freie Verschieblichkeit der Gehäuseelemente 66, 68 gegeneinander verhindern.

Die Figuren 9 bis 11 zeigen ein Ausführungsbeispiel einer elektrischen Heizvorrichtung mit einem Heizergehäuse 100 mit einer Gehäusebasis 102 und einem Gehäusedeckel 104. Die Gehäusebasis 102 weist eine Zirkulationskammer 106 auf, die über Anschlüsse, von denen lediglich ein Anschluss 108 gezeigt ist, mit einer Leitung für zu erwärmendes Fluid verbunden ist. Die Zirkulationskammer 106 wird von mehreren sich in Längsrichtung der Gehäusebasis 102 erstreckenden Taschen 110 durchsetzt, die in der Querschnittsansicht eine im Wesentlichen U-förmige Querschnittsform haben und umfänglich gegenüber der Zirkulationskammer 106 geschlossen sind. Diese Taschen 110 haben eine Tiefe, die größer ist als die Erstreckung der zuvor erwähnten wärmeabgebenden Elemente in Einführrichtung des Keilelementes 48. Das gezeigte Ausführungsbeispiel einer elektrischen Heizvorrichtung hat vier nebeneinander angeordnete Taschen, die sich im Wesentlichen über die gesamte Länge der Gehäusebasis 102 erstrecken. Die Gehäusebasis 102 ist als Druckgussteil aus Aluminium gebildet.

Bei abgenommenen Gehäusedeckel 104 werden in die einzelnen Taschen 110 jeweils nebeneinander mehrere wärmeerzeugende Elemente 1 eingebracht, und zwar so weit, bis die Anschläge 64 oberseitig gegen den Rand der Tasche 110 anstoßen. Der Seitenabstand benachbarter wärmeerzeugender Elemente 1 wird durch Aneinanderstoßen der korrespondierenden Abstandsflächen 60, 62 eingehalten. Nach dem Positionieren eines einzelnen wärmeerzeugenden Elementes 1 in der Tasche 110 wird das Keilelement von der Haltelage in Einführrichtung weiter vorgeschoben. Hierbei schiebt sich die zweite Keilfläche 52 nach außen über die Seitenfläche 56 des Gehäuses 2 und wird in Anlage mit der Aluminiumwandung der Tasche gebracht. Beim Einschieben des Keilelementes 48 mit vorbestimmter Einschiebekraft wird ein Verpressen des wärmeerzeugenden Elementes 1 in der Tasche erreicht, so dass einerseits das Keilelement in guter Wärmeleitung zwischen der Innenseite der Tasche und der obersten Lage des Schichtaufbaus und andererseits die an der anderen Seite vorhandene äußere Lage des Schichtaufbaus unmittelbar gegen die andere Außenseite der Tasche anliegt. Bei dieser Endmontage des Heizelementes wird die Bewegung des Keilelementes 48 über die Führung 22 geführt. Abhängig von den Fertigungstoleranzen, insbesondere der variierenden Dicke der PTC-Elemente kann das Keilelement 48 hierbei unterschiedlich tief in das Gehäuse 2 eingeschoben werden. Gleichwohl verbleibt das Gehäuse 2 relativ zu der Tasche 110 in seiner durch die Anschläge 64 und die Abstandsflächen 60, 62 vorgegebenen Lage. Bei dem in den Figuren 1 bis 4 gezeigten Ausführungsbeispiel können Dickentoleranzen der PTC-Elemente auch durch unterschiedlich dicke Gleitbleche 46 ausgeglichen werden. Bei dem anderen Ausführungsbeispiel eines wärmeerzeugenden Elementes gemäß den Figuren 5 bis 8 erfolgt der Dickenausgleich durch Relativbewegung der Gehäuseelemente 66, 68 geführt durch das Ineinandergreifen von Zapfen 84 und Zapfenausnehmungen 82.

Die wärmeerzeugenden Elemente 1 werden beim Einführen in die entsprechenden Taschen 110 zunächst mir ihrer Abstandsfläche 60 bündig gegen eine an dem Heizergehäuse 100 ausgebildeten Anschlag angelegt. Dadurch ist die Lage der jeweils ersten wärmeerzeugenden Elemente 1 innerhalb der Tasche 110 vorgegeben. Durch Anlage der jeweiligen Abstandsfläche 60, 62 ist auch die Lage der nächstfolgenden wärmeerzeugenden Element 1 in Längsrichtung der jeweiligen Tasche 110 vorgegeben. Aufgrund der Anschläge 64 ist ferner die Eindringtiefe der wärmeerzeugenden Elemente 1 in die jeweilige Tasche 110 definiert. Die derart in vorbestimmter Lage in der Gehäusebasis 102 aufgenommenen wärmeerzeugenden Elemente 1 können durch Auflegen einer Platine mit Steckverbindungen für die jeweiligen Kontaktzungen 14, 42 auf einfache Weise elektrisch kontaktiert werden. Aus Gründen der Klarheit wurde auf die Darstellung einer solchen Platine in den Figuren 9 und 10 verzichtet. Man muss sich aber eine solche Platine als Bauteil oberhalb der oberen Stirnseite 18, jedoch unterhalb der Enden der Kontaktzunge 14 bzw. 42 vorstellen. Die Kontaktzungen 14, 42 durchragen die Platine und sind elektrisch mit entsprechenden, an der Platine verlöteten und der dem wärmeerzeugenden Element 1 zugewandten Seite der Platine angeordneten Kontaktzungenaufnahmen kontaktiert.

### Bezugszeichenliste

- 1: wärmeerzeugendes Element
- 2: Gehäuse
- 4: Rahmen
- 6: Rahmenöffnung
- 8: PTC-Heizelement
- 10: Stifte
- 12: Blechbahn
- 14: Kontaktzunge
- 16: Kontaktzungenöffnung
- 18: obere Stirnseite
- 20: weitere Kontaktzungenöffnung
- 22: Führung
- 24: Führungsnuten
- 26: Führungssteg
- 28: untere Stirnseite
- 30: Wange
- 32: Stirnwand
- 34: untere Wand
- 36: Anlagefläche
- 38: Keramikplatte
- 40: weitere Blechbahn
- 42: weitere Kontaktzunge
- 44: Keramikplatte
- 46: Gleitblech
- 48: Keilelement
- 49: Einschiebeöffnung
- 50: erste Keilfläche
- 52: zweite Keilfläche
- 54: Führungssteg
- 56: äußere Seitenfläche
- 58: Kranz
- 60: Abstandsfläche
- 62: Abstandsfläche
- 64: Anschlag
- 66: Gehäuseschalenelement
- 68: Gehäusegegenelement
- 70: Gehäusevorsprung
- 72: Anlagefläche
- 74: Vorsprungrand
- 76: Gehäuseausnehmung
- 80: Anlagefläche
- 82: Zapfenausnehmung
- 84: Zapfen
- 100: Heizergehäuse
- 102: Gehäusebasis
- 104: Gehäusedeckel
- 106: Zirkulationskammer
- 108: Anschluss
- 110: Tasche

## Patentansprüche

1. Elektrische Heizvorrichtung mit einem Heizergehäuse (100) mit wenigstens einer Tasche (110), die sich in einer von einem zu erwärmenden Medium durchströmbaren Zirkulationskammer (106) erstreckt, die umfänglich gegenüber der Zirkulationskammer (106) geschlossen ist und die zur Aufnahme mehrerer wärmeerzeugender Elemente (1) in deren Längsrichtung hintereinander ausgebildet ist, wobei die wärmeerzeugenden Elemente (1) jeweils wenigstens ein PTC-Heizelement (8), beidseitig flächig an dem PTC-Heizelement (8) anliegende Leiterbahnen (12, 40) und einen Rahmen (4) aufweist, welcher wenigstens eine Rahmenöffnung (6) zur Aufnahme des wenigstens einen PTC-Heizelementes (8) ausbildet, die dieses umgibt, wobei die wärmeerzeugenden Elemente (1) in Längsrichtung der Tasche (110) dem wenigstens einen PTC-Heizelement (8) vor- und nachgelagerte Abstandsflächen (60, 62) aufweisen, durch welche benachbarte wärmeerzeugende Elemente (1) voneinander beabstandet sind und die Taschen (110) eine Tiefe haben, die größer als die Erstreckung der wärmeerzeugende Elemente (1) ist.

2. Elektrische Heizvorrichtung nach Anspruch 1, **dadurch gekennzeichnet, dass** die Abstandsflächen (60, 62) durch ein den Rahmen (4) ausbildendes Gehäuse (2) gebildet sind.

3. Elektrische Heizvorrichtung nach Anspruch 1 oder 2, **dadurch gekennzeichnet, dass** die Abstandflächen (60, 62) durch einen umlaufenden Kragen (58) ausgebildet sind, der die Tasche (110) quer zu ihrer Längserstreckung überragt.

4. Elektrische Heizvorrichtung nach einem der vorherigen Ansprüche, **dadurch gekennzeichnet, dass** der Rahmen (4) als Teil eines Gehäuses (2) ausgebildet ist, der mit einem Keilelement (48) eine bauliche Einheit bildet, wobei das Keilelement (48) eine sich parallel zu der Leiterbahn (12, 40) erstreckende erste Keilfläche (50) und eine an der Außenseite des Gehäuses (2) freiliegende, schräg zu der ersten Keilfläche (50) ausgerichtete zweite Keilfläche (52) umfasst

5. Elektrische Heizvorrichtung nach Anspruch 4, **dadurch gekennzeichnet, dass** das Gehäuse (6) das wenigstens eine PTC-Heizelement (8) sowie die beiden Leiterbahnen (12, 40) umfasst.

6. Elektrische Heizvorrichtung nach Anspruch 4 oder 5, **dadurch gekennzeichnet, dass** das Gehäuse (2) eine Führung (22) umfasst, in welcher das Keilelement (48) verschieblich gelagert ist.

7. Elektrische Heizvorrichtung nach einem der Ansprüche 4 bis 6, **dadurch gekennzeichnet, dass** die Führung (22) sich im Wesentlichen parallel zu einer Längsseite des PTC-Heizelementes (8) erstreckt und sich nach außen öffnet, so dass das Keilelement (48) von außen in das Gehäuse (2) einschiebbar ist.

8. Elektrische Heizvorrichtung nach Anspruch 7, **dadurch gekennzeichnet, dass** das Keilelement (48) seitliche Führungsstege (54) aufweist, die in an dem Gehäuse (2) ausgesparten Führungsnuten (24) geführt sind.

9. Elektrische Heizvorrichtung nach einem der Ansprüche 4 bis 8, **dadurch gekennzeichnet, dass** das Gehäuse (2) in Einschubrichtung des Keilelementes (48) konisch zulaufend ausgebildet ist und dass das Keilelement (48) und das Gehäuse (2) so aufeinander abgestimmt sind, dass in einer Haltelage, in welcher (48) das Keilelement (48) wenigstens eine PTC-Heizelement (8) gegen Herausfallen aus dem Gehäuse (2) sichert, das in das Gehäuse (2) eingeschobene Keilelement (48) mit seiner zweiten Keilfläche (52) das Gehäuse (2) nicht überragt und dass in einer gegenüber der Haltelage in Einschubrichtung tiefer liegenden Klemmlage das Keilelement (48) mit seiner zweiten Keilfläche (52) das Gehäuse (2) überragt.

10. Elektrische Heizvorrichtung nach einem der Ansprüche 4 bis 9, **dadurch gekennzeichnet, dass** das Keilelement (48) in der Haltelage -sich in Einschubrichtung des Keilelementes (48) über wenigstens drei Viertel der Länge der zugeordneten Leiterbahn (40) erstreckt.

11. Elektrische Heizvorrichtung nach einem der Ansprüche 8 bis 10, **dadurch gekennzeichnet, dass** das Keilelement (48) in der Haltelage das Gehäuse (2) an seiner in Einschubrichtung hinteren Stirnseite (56) nicht überragt.

12. Elektrische Heizvorrichtung nach einem der Ansprüche 4 bis 11, **dadurch gekennzeichnet, dass** zwischen dem Keilelement (48) und der diesem benachbarten Leiterbahn (40) eine an der Leiterbahn (40) anliegende Isolierschicht (44) vorgesehen sind.

13. Elektrische Heizvorrichtung nach einem der Ansprüche 4 bis 12, **dadurch gekennzeichnet, dass** zwischen dem Keilelement (48) und dem wenigstens einem PTC-Heizelement (8) ein Blech (46) vorgesehen ist, welches zur Kompensation von Fertigungstoleranzen in Richtung des durch das Keilelement (48), die Leiterbahnen (12, 40) und das wenigstens eine PTC-Heizelement (8) gebildeten Schichtaufbaus mit unterschiedlicher Dicke vorgesehen sein kann.

14. Elektrische Heizvorrichtung nach Anspruch 12 oder 13, **dadurch gekennzeichnet, dass** das Blech (46) zwischen dem Keilelement (48) und der isolierschicht (44) vorgesehen ist.

15. Elektrische Heizvorrichtung nach einem der Ansprüche 4 bis 14, **dadurch gekennzeichnet, dass** die an der dem Keilelement (48) gegenüberliegenden Seite vorgesehene Leiterbahn (12) zusammen mit einer daran anliegenden Isolierschicht (38) durch Umspritzen mit dem Gehäuse (2) verbunden sind.

16. Elektrische Heizvorrichtung nach einem der Ansprüche 4 bis 15, **dadurch gekennzeichnet, dass** die wenigstens eine Leiterbahn (40) durch eine dichtend an dem Gehäuse (2) anliegende Isolierschicht (44) an dem Gehäuse (2) gesichert ist.

17. Elektrische Heizvorrichtung nach einem der Ansprüche 4 bis 16, **dadurch gekennzeichnet, dass** die an dem Blech (46) anliegende Isolierschicht (44) durch einen Dichtstreifen gegenüber dem Gehäuse (2) abgedichtet ist, der die Rahmenöffnung (6) umgibt.

18. Elektrische Heizvorrichtung nach einem der Ansprüche 4 bis 17, **dadurch gekennzeichnet, dass** das Gehäuse (2) an einer oberen Stirnseite (18) eine zu der führung (22) führende Einschieböffnung (49) für das Keilelement (48) sowie von durch zu den Leiterbahnen (12, 40) führenden Kontaktzungen (14, 42) durchsetzte Kontaktzungenöffnungen (16, 20) aufweist und dass das Gehäuse (2) an seiner oberen Stirnseite (18) sich quer zu den Kontaktzungen (14, 42) erstreckende Abstandselemente (58) ausbildet, deren sich in Längsrichtung der Kontaktzungen (14, 42) erstreckende, dem PTC-Heizelement (8) in Längsrichtung vor- bzw. nachgelagerten Abstandsflächen (60, 62) korrespondierend zueinander ausgebildet sind.

19. Elektrische Heizvorrichtung nach einem der Ansprüche 4 bis 18, **dadurch gekennzeichnet, dass** das Gehäuse (2) an seiner oberen Stirnseite (18) beiderseits des wenigstens einen PTC-Heizelementes (8) jeweils wenigstens einen sich zu den Kontaktzungen (14, 42) und sich in Dickenrichtung des wenigstens einen PTC-Heizelementes (8) erstreckenden Anschlag (64) ausbildet.

20. Elektrische Heizvorrichtung nach einem der Ansprüche 4 bis 19, **dadurch gekennzeichnet, dass** das Gehäuse (2) ein Gehäuseschalenelement (66) und ein Gehäusegegenelement (69) umfasst, die jeweils mittels Umspritzen mit einer Leiterbahn (12, 40) sowie gegebenenfalls einer außenseitig vorgesehenen Isolierschicht (38, 44) verbunden sind und von denen eines die Führung (22) für das Keilelement (48) ausbildet und dass die Gehäuseelemente (66, 68) durch Ineinandergreifen in Einschubrichtung des Keilelementes (48) im Wesentlichen unbeweglich zueinander, in einer Richtung im Wesentlichen rechtwinklig hierzu jedoch aufeinander zu beweglich zu einer baulichen Einheit gefügt sind.

21. Elektrische Heizvorrichtung nach Anspruch 20, **dadurch gekennzeichnet, dass** zwischen beiden Gehäuseelementen (66, 68) ein kompressibles, die Rahmenöffnung (6) abdichtendes Dichtmittel vorgesehen ist.

22. Elektrische Heizvorrichtung nach Anspruch 20 oder 21, **dadurch gekennzeichnet, dass** die Gehäuseelemente (66, 68) als separate Bauteile mittels Spritzgießen hergestellt und nach Einlegen des wenigstens einen PTC-Heizelementes (8) in den Rahmen (4) miteinander verbunden sind.

23. Elektrische Heizvorrichtung nach einem der Ansprüche 4 bis 22, **dadurch gekennzeichnet, dass** das die Führung (22) für das Keilelement (48) umfassende Gehäuseelement (66) einen die Rahmenöffnung (6) umgebenden-Gehäusevorsprung (70) mit sich im Wesentlichen in Einführrichtung erstreckenden Vorsprungrändern (74) und das andere Gehäuseelement (68) eine den Gehäusevorsprung (70) aufnehmende Gehäuseausnehmung (76) ausbildet.

24. Verfahren zur Herstellung einer elektrischen Heizvorrichtung mit einem Heizergehäuse (100) mit wenigstens einer Tasche (110) zur Aufnahme wenigstens eines wärmeerzeugenden Elementes (1), welches wärmeleitend an Innenwandungen einer Tasche (110) angelegt wird und wenigstens ein PTC-Heizelement (8) sowie beidseitig flächig daran anliegende Leiterbahnen (12, 40) und einen Rahmen (4) umfasst, welcher wenigstens eine Rahmenöffnung (6) zur Aufnahme des wenigstens einen PTC-Heizelementes (8) ausbildet, die dieses umgibt, bei dem das wenigstens eine wärmeerzeugende Element (1) bis zu einem an dem Gehäuse (2) ausgebildeten Anschlag (64) in die Tasche (110) eingeschoben wird und das derart in-der Tasche (110) fixierte wärmeerzeugende Element (1) durch Bewegung eines Keilelementes (48) relativ zu dem PTC-Heizelement (8) und der Tasche (110) zwischen dem PTC-Heizelement (8) und der Tasche (110) geklemmt wird.

25. Verfahren nach Anspruch 24, **dadurch gekennzeichnet, dass** Fertigungstoleranzen dadurch ausgeglichen werden, dass die Stärke eines zwischen dem Keilelement (48) und dem wenigstens einen PTC-Heizelement (8) angeordneten-Bleches (46) variiert wird.

## Claims

1. Electrical heating device with a heater housing (100) with at least one slot (110), which extends into a circulating chamber (106) through which a medium that is to be heated can circulate, which is peripherally closed to the circulating chamber (106) and which is formed for holding a number of heat-generating elements (1) along the length, one behind the other, in which the heat-generating elements (1) each with at least one PTC-heating element (8), strip conductors (12, 40) lying flat on it on both sides and a frame (4) which forms at least one frame opening (6) for the holding of the at least one PTC-heating element (8) and which surrounds the same, wherein the heat-generating elements (1) in the direction of the length of the slot (110) having spacing surfaces (60, 62) upstream and downstream of the at least one PTC-heating element (8), so as to space adjacent heat-generating elements (1) at a distance from one another and wherein the slots (110) have a depth that is bigger than the extension of the heat-generating element (1).

2. Electrical heating device according to claim 1, **characterized in that** the spacing surfaces (60, 61) are formed by a frame (4) that forms the housing (2).

3. Electrical heating device according to claim 1 or 2, **characterized in that** the spacing surfaces (60, 62) are formed by a circumferential rim (58) that protrudes beyond the slot (110) and at a right angle to its long side.

4. Electrical heating device according to one of the preceding claims, **characterized in that** the frame (4) is formed as part of a housing (2) and forms the structural unit with a wedge element (48), wherein the wedge element (48) comprises a first wedge surface (50) that extends parallel to the strip conductor (12, 40) and the second wedge surface (52), aligned diagonally to the first wedge surface (50) and exposed on the exterior side of the housing (2).

5. Electrical heating device according to claim 4, **characterized in that** the housing (6) comprises the at least one PTC-heating element (8) as well as two strip conductors (12, 40).

6. Electrical heating device according to claim 4 or 5, **characterized in that** the housing (2) comprises a guide (22) in which the wedge element (48) is held in such a way that it can be slid.

7. Electrical heating device according to claims 4 to 6, **characterized in that** the guide (22) extends essentially parallel to the long side of the PTC-heating element (8) and opens outwards so that the wedge element (48) can be inserted into the housing (2) from the exterior.

8. Electrical heating device according to claim 7, **characterized in that** the wedge element (48) has guide ridges (54) on the side that are guided in the guide grooves (24) cut into the housing (2).

9. Electrical heating device according to claims 4 to 8, **characterized in that** the housing (2) is formed so that it is tapered in the direction in which the wedge element (48) is inserted under the wedge element (48) and the housing (2) are coordinated with each other in such a way that in a holding position, in which the wedge element (48) secures at least one PTC-heating element (8) against falling out of the housing (2), the wedge element (48) inserted into the housing (2) does not protrude beyond the housing (2) with its second wedge surface face (52) and that in a clamping position that lies deeper in the insertion direction than the holding position, the wedge element (48) protrudes beyond the housing (2) with its second wedge surface (57).

10. Electrical heating device according to claims 4 to 9, **characterized in that** in the holding position the wedge element (48) extends in the insertion direction of the wedge element (48) over at least three quarters of the length of the assigned strip conductor (40).

11. Electrical heating device according to one of the claims 8 to 10, **characterized in that** in the holding position the wedge element (48) does not protrude beyond the housing (2) that its rear face side (56) in the insertion direction.

12. Electrical heating device according to claims 4 to 11, **characterized in that** an insulating layer (44) positioned on the strip conductor (40) is provided between the wedge element (48) and the strip conductor (40) adjacent to this.

13. Electrical heating device according to claims 4 to 12, **characterized in that** a plate (46) is provided between the wedge element (48) and at least one PTC-heating element (8), wherein said plate (46) can be provided with various thicknesses for compensation of manufacturing tolerances in the direction of the layer composition formed by the wedge element (48), the strip conductors (12, 40) and at least one PTC-heating element (8).

14. Electrical heating device according to claim 12 or 13, **characterized in that** the plate (46) is arranged between the wedge element (48) and the insulating layer (44).

15. Electrical heating device according to one of the claims 4 to 14, **characterized in that** the wedge element (48) provided on the side opposite to the strip conductor (12) together with an insulating layer (38) lying thereupon, is connected to the housing (2) by means of injection moulding around.

16. Electrical heating device according to one of the claims 4 to 15, **characterized in that** the at least one strip conductor (40) is secured to the housing (2) by an insulating layer (44) that lies on the housing (2) forming a seal.

17. Electrical heating device according to one of the claims 4 to 16, **characterized in that** the insulating layer (44) lying on the plate (46) is sealed with respect to the housing (2) by a sealing strip that surrounds the frame opening (6).

18. Electrical heating device according to one of the claims 4 to 17, **characterized in that** the housing (2), on its upper face side (18), has an insertion opening (49) that leads to the guide (22) for the wedge element (48) and contact stud openings (16, 20) penetrated by contact studs (14, 42) leading to a strip conductor (12, 40) and that the housing (2), on its upper face side (18), forms spacing elements (58) that extend at right angles to the contact studs (14, 42), wherein said spacing elements (58) are formed corresponding to spacing surfaces upstream or downstream to the PTC-heating element (8) at extending in the direction of the length of the contact studs (14, 42).

19. Electrical heating device according to one of the claims 4 to 18, **characterized in that** the housing (2), on its upper face side (18), on both sides of the at least one PTC-heating element (8) forms at least one limit stop (64) that extends to the contact studs (14, 42) and that extends in the thickness direction of the at least one PTC-heating element (8).

20. Electrical heating device according to one of the claims 4 to 19, **characterized in that** the housing (2) comprises a housing shell element (66) and a housing counter element (69), each of which is connected to a strip conductor (12, 40) by means of injection moulding around respectively, and where appropriate, around an insulating layer (38, 44) provided on the exterior wherein one of these forms the guide (22) for the wedge element (48), and **in that** the housing elements (66, 68) are joined into a structural unit in such a way that they do not move with respect to one another by means of being meshed in the insertion direction of the wedge element (48), but in such a way that they are still movable with respect to one another in a direction essentially at the right angle to this.

21. Electrical heating device according to claim 20, **characterized in that** a compressible sealing material, which seals the frame opening (6), is provided between the two housing elements (66, 68).

22. Electrical heating device according to claim 20 or 21, **characterized in that** the housing elements (66, 68) are manufactured as separate components using injection moulding and then connected to one another after insertion of the at least one PTC-heating element (8) into the frame (4).

23. Electrical heating device according to one of the claims 4 to 22, **characterized in that** the housing element (66) comprising the guide (22) for the wedge element (48) forms a housing in projection (70) that surrounds the frame opening (6) and that has projection edges (74) that extend essentially and in the insertion direction and **in that** the other housing element (68) forms a housing recess (76) that holds the housing projection (70).

24. Method for manufacturing an electrical heating device with a heater housing (100) with at least one slot (110) for holding at least one of the heat-generating element (1), which lies on interior walls at a slot (110) and a heat-conducting manner and which comprises at least one PTC-heating element (8), as well as strip conductors (12, 40) lying flat on it on both sides and a frame (4), which forms at least one frame opening (6) for holding at least one PTC-heating element (8), which surrounds this, in which the at least one heat-generating element (1) is slid into the slot (110) as far as a limit stop (64) formed on the housing (2) and the heat-generating element (1) fixed in the slot (110) in the way it is clamped between the PTC-heating element (8) and the slot (110) by means of movement of a wedge element (48) relative to the PTC-heating element (8) and the slot (110).

25. Method according to claim 24, **characterized in that** manufacturing tolerances are compensated by means of varying the thickness of a plate (46) arranged between the wedge element (48) and the at least one PTC-heating element (8).

## Revendications

1. Dispositif de chauffage électrique pourvu d'un boîtier d'élément chauffant (100) avec au moins un compartiment (110) qui s'étend dans une chambre de circulation (106) apte à être traversée par l'écoulement d'un agent chauffant, fermée sur sa circonférence par rapport à ladite chambre de circulation (106) et conçue pour recevoir plusieurs éléments générateurs de chaleur (1) les uns derrière les autres dans leur sens longitudinal, étant précisé que les éléments générateurs de chaleur (1) comportent chacun au moins un élément chauffant PTC (8), des pistes conductrices (12, 40) appliquées à plat, des deux côtés, contre l'élément ou les éléments chauffants PTC (8), et un cadre (4) qui forme au moins une ouverture de cadre (6) qui est destinée à recevoir l'élément ou les éléments chauffants PTC (8) et qui entoure celui-ci ou ceux-ci, étant précisé que les éléments générateurs de chaleur (1) présentent des surfaces d'écartement (60, 62) qui sont placées avant et après l'élément ou les éléments PTC (8) dans le sens longitudinal du compartiment (110) et grâce auxquelles les éléments générateurs de chaleur (1) voisins sont espacés les uns des autres, et les compartiments (110) ont une profondeur qui est supérieure à l'extension des éléments générateurs de chaleur (1).

2. Dispositif de chauffage électrique selon la revendication 1, **caractérisé en ce que** les surfaces d'écartement (60, 62) sont formées par un boîtier (2) qui forme le cadre (4).

3. Dispositif de chauffage électrique selon la revendication 1 ou 2, **caractérisé en ce que** les surfaces d'écartement (60, 62) sont formées par un rebord circonférentiel (58) qui dépasse du compartiment (110) transversalement par rapport à l'extension longitudinale de celui-ci.

4. Dispositif de chauffage électrique selon l'une des revendications précédentes, **caractérisé en ce que** le cadre (4) est conçu comme un élément d'un boîtier (2), qui forme avec un élément en forme de coin (48) une unité de construction, étant précisé que ledit élément en forme de coin (48) comprend une première surface de coin (50) qui s'étend parallèlement à la piste conductrice (12, 40), et une seconde surface de coin (52) qui est dégagée sur le côté extérieur du boîtier (2) et qui est inclinée vers la première surface de coin (50).

5. Dispositif de chauffage électrique selon la revendication 4, **caractérisé en ce que** le boîtier (6) comprend l'élément ou les éléments chauffants PTC (8) et les deux pistes conductrices (12, 40).

6. Dispositif de chauffage électrique selon la revendication 4 ou 5, **caractérisé en ce que** le boîtier (2) comprend un guide (22) dans lequel l'élément en forme de coin (48) est monté coulissant.

7. Dispositif de chauffage électrique selon l'une des revendications 4 à 6, **caractérisé en ce que** le guide (22) s'étend globalement parallèlement à un côté longitudinal de l'élément chauffant PTC (8) et s'ouvre vers l'extérieur, de sorte que l'élément en forme de coin (48) est apte à être glissé de l'extérieur dans le boîtier (2).

8. Dispositif de chauffage électrique selon la revendication 7, **caractérisé en ce que** l'élément en forme de coin (48) présente des nervures de guidage latérales (54) qui sont guidées dans des rainures de guidage (24) creusées dans le boîtier (2).

9. Dispositif de chauffage électrique selon l'une des revendications 4 à 8, **caractérisé en ce que** le boîtier (2) a une forme effilée conique dans le sens d'introduction de l'élément en forme de coin (48), et **en ce que** l'élément en forme de coin (48) et le boîtier (2) sont adaptés l'un à l'autre de telle sorte que dans une position de fixation dans laquelle l'élément en forme de coin (48) empêche au moins un élément chauffant PTC (8) de tomber du boîtier (2), l'élément en forme de coin (48) glissé dans le boîtier (2) ne dépasse pas du boîtier (2) avec sa seconde surface de coin (52), et que dans une position de blocage plus profonde, dans le sens d'introduction, par rapport à la position de fixation, l'élément en forme de coin (48) dépasse du boîtier (2) avec sa seconde surface de coin (52)

10. Dispositif de chauffage électrique selon l'une des revendications 4 à 9, **caractérisé en ce que** l'élément en forme de coin (48), dans la position de fixation, s'étend dans son sens d'introduction sur au moins trois quarts de la longueur de la piste conductrice (40) associée.

11. Dispositif de chauffage électrique selon l'une des revendications 8 à 10, **caractérisé en ce que** l'élément en forme de coin (48), dans la position de fixation, ne dépasse pas du boîtier (2) sur son côté frontal arrière (56) dans le sens d'introduction.

12. Dispositif de chauffage électrique selon l'une des revendications 4 à 11, **caractérisé en ce qu'**il est prévu entre l'élément en forme de coin (48) et la piste conductrice (40) voisine de celui-ci une couche isolante (44) appliquée contre la piste conductrice (40).

13. Dispositif de chauffage électrique selon l'une des revendications 4 à 12, **caractérisé en ce qu'**il est prévu entre l'élément en forme de coin (48) et l'élément ou les éléments chauffants PTC (8) une tôle (46) qui peut être prévue épaisseur différente pour compenser des tolérances de fabrication dans le sens de la structure stratifiée, formée par l'élément en forme de coin (48), les pistes conductrices (12, 40) et l'élément ou les éléments chauffants PTC (8).

14. Dispositif de chauffage électrique selon la revendication 12 ou 13, **caractérisé en ce que** la tôle (46) est prévue entre l'élément en forme de coin (48) et la couche isolante (44).

15. Dispositif de chauffage électrique selon l'une des revendications 4 à 14, **caractérisé en ce que** la piste conductrice (12) prévue sur le côté opposé à l'élément en forme de coin (48), avec une couche isolante (38) appliquée sur elle, est reliée au boîtier (2) par enrobage par injection.

16. Dispositif de chauffage électrique selon l'une des revendications 4 à 15, **caractérisé en ce que** la ou les pistes conductrices (40) sont fixées au boîtier (2) grâce à une couche isolante (44) appliquée de manière étanche contre le boîtier (2).

17. Dispositif de chauffage électrique selon l'une des revendications 4 à 16, **caractérisé en ce que** la couche isolante (44) appliquée contre la tôle (46) est rendue étanche par rapport au boîtier (2) grâce à une bande d'étanchéité qui entoure l'ouverture de cadre (6).

18. Dispositif de chauffage électrique selon l'une des revendications 4 à 17, **caractérisé en ce que** le boîtier (2) présente sur un côté frontal supérieur (18) une ouverture d'introduction (49) qui mène au guide (22), pour l'élément en forme de coin (48), et des ouvertures pour languettes de contact (16, 20) traversées par des languettes de contact (14, 42) qui mènent aux pistes conductrices (12, 40), et **en ce que** le boîtier (2) forme sur son côté frontal supérieur (18) des éléments d'écartement (58) qui s'étendent transversalement par rapport aux languettes de contact (14, 42) et dont les surfaces d'écartement (60, 62) s'étendant dans le sens longitudinal des languettes de contact (14, 42) et situées avant et après l'élément chauffant PTC (8), dans le sens longitudinal, ont des formes correspondantes.

19. Dispositif de chauffage électrique selon l'une des revendications 4 à 18, **caractérisé en ce que** le boîtier (2), sur son côté frontal supérieur (18), forme de chaque côté de l'élément ou des éléments chauffants PTC (8) au moins une butée (64) qui s'étend vers les languettes de contact (14, 42) et dans le sens de l'épaisseur de l'élément ou des éléments chauffants PTC (8).

20. Dispositif de chauffage électrique selon l'une des revendications 4 à 19, **caractérisé en ce que** le boîtier (2) comprend un élément formant coque (66) et un élément de boîtier opposé (69) qui sont reliés par enrobage par injection à une piste conductrice (12, 40) et éventuellement à une couche isolante (38, 44) prévue sur le côté extérieur et dont un forme le guide (22) pour l'élément en forme de coin (48), et **en ce que** les éléments de boîtier (66, 68) sont assemblés en une unité de construction par emboîtement en étant globalement fixes l'un par rapport à l'autre dans le sens d'introduction de l'élément en forme de coin (48) mais en étant mobiles l'un vers l'autre globalement à angle droit par rapport audit sens d'introduction.

21. Dispositif de chauffage électrique selon la revendication 20, **caractérisé en ce qu'**il est prévu entre les deux éléments de boîtier (66, 68) un moyen d'étanchéité compressible qui rend l'ouverture de cadre (6) étanche.

22. Dispositif de chauffage électrique selon la revendication 20 ou 21, **caractérisé en ce que** les éléments de boîtier (66, 68) sont fabriqués par moulage par injection sous la forme de pièces séparées, et sont reliés entre eux après la mise en place de l'élément ou des éléments chauffants PTC (8) dans le cadre (4).

23. Dispositif de chauffage électrique selon l'une des revendications 4 à 22, **caractérisé en ce que** l'élément de boîtier (66) qui comprend le guide (22) pour l'élément en forme de coin (48) forme une saillie de boîtier (70) entourant l'ouverture de cadre (6) et pourvue de bords de saillie (74) qui s'étendent globalement dans le sens d'introduction, et l'autre élément de boîtier (68) forme un creux de boîtier (76) qui reçoit ladite saillie de boîtier (70).

24. Procédé pour fabriquer un dispositif de chauffage électrique pourvu d'un boîtier d'élément chauffant (100) avec au moins un compartiment (110) pour recevoir au moins un élément générateur de chaleur (1) qui est appliqué pour une transmission de chaleur contre des parois intérieures d'un compartiment (110), et qui comprend au moins un élément chauffant PTC (8) ainsi que des pistes conductrices (12, 40) appliquées à plat, des deux côtés, contre l'élément ou les éléments chauffants PTC (8), et un cadre (4) qui forme au moins une ouverture de cadre (6) qui est destinée à recevoir l'élément ou les éléments chauffants PTC (8) et qui entoure celui-ci ou ceux-ci, selon lequel l'élément ou les éléments générateurs de chaleur (1) sont glissés dans le compartiment (110) jusqu'à une butée (64) formée sur le boîtier (2), et l'élément générateur de chaleur (1) ainsi fixé dans le compartiment (110) est bloqué entre l'élément chauffant PTC (8) et le compartiment (110) grâce au déplacement d'un élément en forme de coin (48) par rapport audit élément chauffant PTC (8) et audit compartiment (110).

25. Procédé selon la revendication 24, **caractérisé en ce que** des tolérances de fabrication sont compensées grâce au fait que l'épaisseur d'une tôle (46) disposée entre l'élément en forme de coin (48) et l'élément ou les éléments chauffants PTC (8) est modifiée.
